# EUROPÄISCHE PATENTSCHRIFT

(11) **EP 1 606 517 B1**
(45) Veröffentlichungstag und Bekanntmachung des Hinweises auf die Patenterteilung: **21.11.2007**
(21) Anmeldenummer: 04704201.5
(22) Anmeldetag: 22.01.2004
(51) Int. Cl.: F15B 1/24

(54) **KOLBENSPEICHER**
PISTON-TYPE ACCUMULATOR
ACCUMULATEUR A PISTON

(30) Priorität: 25.03.2003 DE 10313241
(43) Veröffentlichungstag der Anmeldung: 21.12.2005
(73) Patentinhaber: HYDAC TECHNOLOGY GMBH, 66280 Sulzbach/Saar (DE)
(72) Erfinder: WEBER, Norbert, 66280 Sulzbach (DE); BALTES, Herbert, 66679 Losheim (DE)
(74) Vertreter: Bartels & Partner
(86) Internationale Anmeldenummer: PCT/EP2004/000472
(87) Internationale Veröffentlichungsnummer: WO 2004/085853

(56) Entgegenhaltungen:
- WO-A-02/12731
- DE-C- 739 831
- FR-A- 985 370
- US-A- 4 041 990
- US-B1- 6 267 147

## Beschreibung

Die Erfindung betrifft einen Kolbenspeicher mit einem Speichergehäuse in Form eines Zylinderrohres gemäß der Merkmalsausgestaltung des Oberbegriffes des Patentanspruches 1.

Kolbenspeicher gehören im weitesten Sinne zu den sog. Hydrospeichern, die unter anderem dazu dienen, bestimmte Volumina unter Druck stehender Flüssigkeit (Hydraulikmedium) einer Hydroanlage aufzunehmen und diese bei Bedarf an die Anlage zurückzugeben. Da sich das Hydraulikmedium unter Druck befindet, werden die Hydrospeicher wie Druckbehälter behandelt und müssen für den maximalen Betriebsüberdruck unter Berücksichtigung der Abnahmestandards von diversen Aufstellungsländern ausgelegt sein. In den meisten Hydroanlagen werden heutzutage hydropneumatische (gasbeaufschlagte) Speicher mit Trennelement eingesetzt, wobei bei den Kolbenspeichern als Trennelement ein Kolben dient, der innerhalb des Speichergehäuses des Kolbenspeichers einen Flüssigkeitsraum als Arbeitsraum von einem Gasvorratsraum als weiteren Arbeitsraum trennt. Als Arbeitsgas kommt regelmäßig Stickstoff zum Einsatz und der gasdichte Kolben erlaubt weitgehend eine Entkopplung von Gasvorratsraum zu Flüssigkeitsraum.

Der Flüssigkeitsteil steht mit dem Hydrokreislauf in Verbindung, so dass der Kolbenspeicher beim Anstieg des Druckes Flüssigkeit aufnimmt und das Gas dabei komprimiert wird. Bei sinkendem Druck dehnt sich das verdichtete Gas aus und verdrängt dabei die gespeicherte Druckflüssigkeit zurück in den Hydrokreislauf. Ein Vorteil von Kolbenspeichern ist, dass sie in jeder Lage "arbeiten" können, wobei jedoch eine senkrechte Anordnung mit der Gasseite nach oben vorzuziehen ist, damit ein Absetzen von Schmutzpartikeln aus der Flüssigkeit auf den Kolbendichtungen vermieden wird.

Die wesentlichen Bestandteile eines Kolbenspeichers sind mithin als Speichergehäuse ein äußeres Zylinderrohr, der Kolben als Trennelement mit seinem Dichtungssystem sowie die stirnseitigen Verschlußteile, die als Deckelteile gleichzeitig auch einen Flüssigkeits- und Gasanschluß beinhalten. Dem Speichergehäuse kommen regelmäßig zwei Funktionen zu, nämlich einmal den inneren Druck zu bevorraten und zum anderen die Führung des Kolbens innerhalb des Speichergehäuses zu gewährleisten.

Im Bestreben, die Herstellung von Hydrospeichern rationell und kostengünstig zu gestalten, ist man bereits dazu übergegangen, zumindest an einem stirnseitigen Ende des Zylinderrohres keinen daran befestigten, separaten Deckelteil als Verschlußteil vorzusehen, sondern den Verschlußteil einstükkig mit dem stirnseitigen Ende des Zylinderrohres auszubilden, indem dessen Wand in einem Umformbereich verformt wird. Die WO 98/55258 zeigt ein entsprechendes Beispiel der Herstellung eines Hydrospeichers in Form eines Membranspeichers. In an sich bekannter Weise erfolgt das den Verschlußteil bildende Verformen je nach Werkstoffart des Zylinderrohres durch Kalt- oder Warmumformung, beispielsweise nach erfolgter Flamm- oder Induktionserhitzung mittels Rollieren oder Drücken, wobei das Zylinderrohrende zu einem Boden mit einem nach außen umgestülpten Kragen umgeformt wird, an dem ein Anschluß für das betreffende Arbeitsmedium gebildet wird. Zwar vereinfacht sich hierdurch der zur Herstellung eines Membranspeichers erforderliche Herstellungsaufwand, jedoch ergeben sich Probleme, wenn derartige Verfahren zur Herstellung von Kolbenspeichern benutzt werden sollen.

Durch die WO 02/12731 A (KITAHARA TOSHIAKI; YUDA AKIO (JP); NOK CORP (JP) 14.Februar 2002 (2002-02-14) und EP 1308634 ist ein Membranspeicher bekannt, dessen eine Art Kolben bildende Ausdehnungsmembran eine längsverfahrbare Bodenplatte aufweist, die nachgiebig mit dem Gehäusedeckel eines Speichergehäuses verbunden ist. Das Speichergehäuse ist in der Art eines Zylinderrohres ausgebildet und der Membran-Trennkolben trennt zwei Arbeitsräume fluiddicht voneinander, wobei das Zylinderrohr als Speichergehäuse an beiden axialen Enden durch ein Verschlußteil abgeschlossen ist, von denen zumindest einer durch Verformen eines sich an den Kolbenhubbereich anschließenden Umformbereiches der Wand des Zylinderrohres als damit einstückiger Teil ausgebildet ist, wobei im Inneren des Zylinderrohres an der Stelle des Überganges vom Kolbenhubbereich zum Umformbereich ein die Bewegung des Trennkolbens vor Erreichen des Umformbereiches begrenzender Anschlagkörper vorgesehen ist. Bei der bekannten Lösung ist der Anschlagkörper, der mit einer ins Innere des Speichergehäuses ragenden Fluiddurchtrittsstelle versehen ist, in der Art eines mehrdimensional geformten Blechteiles als Dichtungsplatte ausgebildet und weist demgemäß zumindest an den Übergangsstellen zur Innenseite des Speichergehäuses (Zylinderrohr) eine elastisch nachgiebige Dichtung, gebildet aus Elastomermaterial, auf.

Die dahingehende Dichtungsplatte wird zur Vermeidung von Beschädigungen des empfindlichen Elastomermaterials entweder in spanend ausgebildete Nutverläufe im Inneren des Zylinderrohres eingesetzt oder, sofern das Zylinderrohr als Speichergehäuse von außen durch Rollieren derart eine nach innen vorstehende Eingriffsnut erhält, um die Dichtungsanordnung zu halten, sind zusätzliche formstabile Stützringe zwischen Innenwand des Zylinderrohres und Außenumfang des Dichtungsmaterials eingesetzt. Des weiteren kann der Kolben in Form der Membran-Trennanordnung an seinem freien Ende außenumfangsseitig mit einer Führungsplatte versehen sein, die entlang des Innenumfanges des Zylinderrohres abgleitet, sobald der Kolben eine axiale Verfahrbewegung innerhalb des Speichergehäuses ausführt.

Bei einer weiteren bekannten Lösung nach der US 4 041 990 A ist ein mehrteiliges Speichergehäuse aus einem aufschraubbaren Gehäusekopf und einem topfartigen Längsgehäuseteil gebildet, in dem ein Trennkolben längsverfahrbar geführt ist. Im freien offenen Endbereich des topfartigen Gehäuseteils ist dieses mit einem Anschlagkörper für den Kolben in Form eines Ringkörpers mit kreisrundem Querschnitt versehen, wobei ein in der Innenwand des Zylinderrohres eingearbeiteter, die erste Haltefläche bildender Absatz eine gewölbte Teilfläche eines Sitzes für diesen Ringkörper bildet. Bei der bekannten Lösung dient der Ringkörper als Anschlagmittel ausschließlich der Begrenzung der axialen Verfahrbewegung für den Kolben und das insoweit nach außen hin offene zylindrische Speichergehäuseteil als Gehäusetopf ist durch den deckelartigen Gehäusekopf ausschließlich nach außen dichtend abgeschlossen.

Ausgehend von diesem Stand der Technik stellt sich die Erfindung die Aufgabe, einen Kolbenspeicher zu schaffen, dessen Bauweise die Möglichkeit der einfachen und rationellen Herstellung des Speichergehäuses durch endseitiges Verformen des Zylinderrohres eröffnet, ohne dass sich Probleme hinsichtlich des Betriebsverhaltens eines so gefertigten Kolbenspeichers ergeben. Eine dahingehende Aufgabe löst ein Kolbenspeicher mit den Merkmalen des Patentanspruches 1 in seiner Gesamtheit.

Durch die erfindungsgemäße Lösung ist erreicht, dass eine erste, am Ende des Kolbenhubbereichs gelegene Haltefläche durch einen eine Vertiefung in der Innenwand des Zylinderrohres bildenden Absatz gebildet ist. Bei der Herstellung des Kolbenspeichers wird der Anschlagkörper vor dem Verformen der Wand des Zylinderrohres vom benachbarten offenen Ende her in das Zylinderrohr eingeführt und an den Absatz angelegt. Für den den Verschlußteil des Zylinderrohres bildenden Verformungsschritt befindet sich der Anschlagkörper nun in definierter Position. Eine zweite, den Anschlagkörper formschlüssig fixierende, innerhalb des Umformbereiches gelegene Haltefläche kann nun durch die den Verschlußteil bildende Verformung der Wand des Zylinderrohres ausgebildet werden, indem die Wand des Zylinderrohres bei der Verformung um den im Umformbereich liegenden Wandbereich des Anschlagkörpers herum verformt wird.

Da der Anschlagkörper ein steifes Bauelement ist und die Form einer ebenen Platte aufweist, die am Umfang eine ballige konvexe Wölbung besitzt, gestaltet sich dieses "Einformen" des Anschlagkörpers besonders vorteilhaft, da um die konvexe Wölbung herum die Wand des Zylinderrohres bei der Bildung des Verschlußteils verformt wird, um die im Umformbereich liegende zweite Haltefläche auszubilden.

Bei Verwendung eines Anschlagkörpers in Form einer Platte, also eines steifen Bauelementes, das im Zylinderrohr an der Übergangsstelle zum Umformbereich gelegen ist, ergibt sich der zusätzliche Vorteil, dass der Anschlagkörper als Abstützkörper beim Vorgang der Vorformung fungiert, so dass bei der Ausbildung des Verschlußteils der vor dem Umfangsbereich liegende Kolbenhubbereich abgestützt ist und somit gegen eine durch den Verformungsvorgang möglicherweise verursachte Veränderung seiner Geometrie geschützt ist.

Anstelle der Verwendung eines plattenartigen Anschlagkörpers kann ein Ringkörper runden Querschnitts vorgesehen sein, beispielsweise ein Stahlring, der in einen die formschlüssige Haltefläche bildenden Sitz eingesprengt ist, der in die Innenwand des Zylinderrohres eingearbeitet ist.

Durch die erfindungsgemäß vorgesehene Begrenzung oder Blockierung der Kolbenbewegung auf eine Kolbenendlage, in der sich der Kolben noch außerhalb des Umformbereiches befindet, ist die Gefahr von Betriebsstörungen wirksam vermieden. Wäre bei Kolbenspeichern mit am Zylinderrohr endseitig vorgesehenem Umformbereich keine definierte Kolbenendlage vorgegeben, so dass der Trennkolben bei gewissen Betriebszuständen, beispielsweise Gasverlust im Gasvorratsraum oder hohen Fluiddrücken, in den Umformbereich einlaufen könnte, dann bestünde die Gefahr eines Verkantens oder Verklemmens des Kolbens aufgrund der bei der Verformung der Wand des Zylinderrohres möglicherweise veränderten Geometrie der Kolbenführung sowie aufgrund von durch die Umformung bedingten Rauhigkeiten im Inneren des Gehäuseendes. Durch den im Inneren des Zylinderrohres in solcher Position angeordneten Anschlagkörper, dass die Endlage des Kolbens auf das Ende des Kolbenhubbereiches und damit vor Eintritt in den Umformbereich festgelegt ist, ist sichergestellt, dass die durch die Innenwand des Zylinderrohres im Kolbenhubbereich gebildete, einwandfreie und gasdichte Führung des Kolbens unter allen Betriebsbedingungen aufrecht erhalten bleibt.

Der Anschlagskörper ist durch die an der Innenseite der Wand des Zylinderrohres befindlichen Halteflächen gegen Axialbewegung formschlüssig gesichert, so dass eine sichere Hubbegrenzung des Kolbens auch bei hartem Anlaufen an den Anschlagkörper gewährleistet ist.

Nachstehend ist die Erfindung anhand von in der Zeichnung dargestellten Ausführungsbeispielen im einzelnen erläutert. Es zeigen:
- Fig. 1 einen schematisch vereinfacht und abgebrochen gezeichneten Längsschnitt eines Ausführungsbeispieles des erfindungsgemäßen Kolbenspeichers, von dem nur der gasseitige Endbereich des Speichergehäuses gezeigt ist und wobei Kolbendichtungs- und Führungsmittel weggelassen sind, und
- Fig. 2 einen der Fig. 1 ähnlichen Längsschnitt eines zweiten Ausführungsbeispieles.

Bei den in der Zeichnung dargestellten Ausführungsbeispielen erfindungsgemäßer Kolbenspeicher weist das Speichergehäuse ein kreisrundes Zylinderrohr 1 auf, das eine Längsachse 3 definiert. An seinem gasseitigen Endbereich weist das Zylinderrohr 1 ein einen Gasvorratsraum 5 begrenzenden Verschlußteil 7 auf, der als integraler Bestandteil des Zylinderrohres 1 durch Verformen der Wand des Zylinderrohres 1 in einem Umformbereich 9 gebildet ist. Wie bereits erwähnt, ist die den Verschlußteil 7 bildende Verformung entsprechend einem im Stand der Technik bekannten Umformverfahren ausgeführt, wobei je nach Eigenschaften des das Zylinderrohr 1 bildenden metallischen Werkstoffes eine Kalt- oder Warmumformung mittels Rollier- oder Drückwerkzeugen oder dergleichen ausgeführt wird, um den Verschlußteil 7 in Form eines geschlossenen Bodens auszubilden, an dem ein zur Achse 3 koaxial vorspringender Halsteil 11 ausgeformt ist, an dem ein in den Gasvorratsraum 5 führender Gaskanal 13 sowie ein Anschluß für eine entsprechende (nicht gezeigte) Anschlußarmatur ausgebildet sind.

Ein Trennkolben 15, der das Trennelement zwischen Gasvorratsraum 5 und einem Fluidraum 6 bildet, weist eine zur Längsachse 3 konzentrische, innere trogartige Vertiefung 17 für die Vergrößerung des Volumens des Gasvorratsraumes 5 auf und ist innerhalb eines Kolbenhubbereiches 19 des Zylinderrohres 1 längs verfahrbar geführt. Die Innenseite der Wand des Zylinderrohres ist im Kolbenhubbereich 19 feinstbearbeitet, um zusammen mit am Umfang des Kolbens 15 vorgesehenen Kolbendichtungs- und Kolbenführungsmitteln eine gasdichte und reibungsarme Kolbenführung innerhalb des Kolbenhubbereiches 19 zu gewährleisten. Die am Umfang des Kolbens 15 vorgesehenen Dichtungs- und Führungsmittel sind in der Zeichnung nicht dargestellt. Diese in umfänglichen Ringnuten 21 des Kolbens 15 sitzenden Mittel können von üblicher Bauart sein.

Am Ende des Kolbenhubbereiches 19 befindet sich an der Innenwand des Zylinderrohres 1 ein eine Vertiefung der Innenwand bildender Absatz 23. Dieser stellt eine ebene Anlagefläche für eine ebene Platte 25 zur Verfügung, für deren Lagefixierung sie eine Haltefläche bildet, die die Platte 25 gegen eine Axialbewegung in Richtung auf den Kolbenhubbereich 19 formschlüssig sichert. Die Platte 25 besitzt eine konvex, ballig gewölbte Umfangsfläche 27. Bei der Verformung der Wand des Zylinderrohres 1, bei der der an den Kolbenhubbereich 19 anschließende Umformbereich 9 gebildet wird, wird die Wand des Zylinderrohres 1 um die ballige Umfangsfläche 27 der Platte 25 herum geformt, so dass die verformte Zylinderwand an der balligen Umfangsfläche 27 eine zweite Haltefläche für die Lagefixierung der Platte 25 bildet, so dass diese gegen Axialbewegung in beiden Richtungen formschlüssig festgelegt ist.

Die Platte 25 wird beim Herstellungsvorgang des Kolbenspeichers vom zunächst offenen Ende des Zylinderrohres her eingeführt und an den Absatz 23 angelegt und ist somit in der für den Verformungsschritt geeigneten Weise positioniert. Als zusätzliche Lagesicherung vor Durchführen der den Umformbereich 9 bildenden Verformung kann die den Absatz 23 bildende Vertiefung in der Innenwand des Zylinderrohres 1 so ausgebildet sein, dass der Boden der Vertiefung zusammen mit der balligen Umfangfläche 27 der Platte 25 eine Presspassung bildet, die die Platte 25 während der Verformung des Umfangbereiches 9 in Position hält.

Ein in der Platte zentral ausgebildeter Durchbruch 29 ist als Gasdurchlaß vorgesehen. Die als verhältnismäßig steifes Bauelement ausgebildete Platte 25, beispielsweise aus einem Stahlwerkstoff, bildet nicht nur einen Anschlagkörper für den Kolben 15, der dessen Kolbenbewegung vor Verlassen des Kolbenhubbereiches 19 blockiert, sondern bildet zusätzlich einen steifen Abstützkörper, der das Zylinderrohr 1 am Übergang vom Kolbenhubbereich 19 zum Umformbereich 9 während des Vorgangs der Verformung so abstützt, dass die am Umformbereich 9 wirkenden Verformungskräfte keine Veränderungen der Geometrie des Zylinderrohres 1 im Kolbenhubbereich 19 hervorrufen können. Der Kolben 15 ist somit bei allen Betriebszuständen des Kolbenspeichers im feinstbearbeiteten Kolbenhubbereich 19 einwandfrei geführt, wobei durch die als Anschlagkörper wirkende Platte 25 sichergestellt ist, dass kein Einlaufen des Kolbens 15 in den Umformbereich 9 stattfinden kann, in dem die Innenwand des Zylinderrohres 1, im Unterschied zu dem bis zum Absatz 23 reichenden Kolbenhubbereich 19, keine Feinstbearbeitung der Innenseite aufzuweisen braucht.

Das in Fig. 2 gezeigte Ausführungsbeispiel unterscheidet sich gegenüber dem Beispiel von Fig. 1 lediglich insofern, als der die Kolbenbewegung am Ende des Kolbenhubbereiches 19 des Zylinderrohres 1 begrenzende Anschlagkörper keine Platte, sondern ein Stahlring 31 ist. Bei diesem Ausführungsbeispiel bildet der Absatz 23 an der Innenseite des Zylinderrohres 1 am Ende des Kolbenhubbereiches 19 eine gewölbte Teilfläche einer gewölbten inneren Ringnut 33, die den Sitz für den Stahlring 31 bildet. Die gewölbte Fläche dieser Ringnut 33, die sich um einen ausreichenden Umfangsbereich des Stahlringes 31 erstreckt, bildet die den Ring 31 gegen Axialbewegung in beiden Richtungen formschlüssig sichernden Halteflächen.

Wenn die Ringnut 33 in dem vom Absatz 23 axial entfernten Bereich erst durch die den Umformbereich 9 bildende Verformung ausgeformt wird, so dass der Stahlring 31 vor der Verformung vom offenen Ende des Zylinderrohres 1 her eingelegt werden kann, kann ein geschlossener Ring 31 benutzt werden. Alternativ, d.h. wenn die Ringnut 33 nicht erst beim Verformungsvorgang fertig ausgebildet, d. h. so zusagen "geschlossen wird", kann ein geschlitzter Stahlring 31 in eine bereits vollständig ausgebildete Ringnut 33 eingesprengt sein.

Bei dem Beispiel von Fig. 1 ist eine Platte 25 mit nur einem Durchbruch 29 als Gasdurchlaß gezeigt. Es versteht sich, dass eine Platte mit mehreren Durchbrüchen, beispielsweise auch in Form einer Siebplatte, vorgesehen sein könnte.

## Patentansprüche

1. Kolbenspeicher mit einem Speichergehäuse in Form eines Zylinderrohres (1), in dem ein Trennkolben (15), der zwei Arbeitsräume (5 und 6) voneinander trennt, in Axialrichtung innerhalb eines Kolbenhubbereiches (19) des Zylinderrohres (1) verfahrbar ist, das an beiden axialen Enden durch einen Verschlußteil (7) abgeschlossen ist, von denen zumindest einer durch Verformen eines sich an den Kolbenhubbereich (19) anschließenden Umformbereiches (9) der Wand des Zylinderrohres (1) als damit einstückiger Teil ausgebildet ist, wobei im Inneren des Zylinderrohres (1) an der Stelle des Übergangs vom Kolbenhubbereich (19) zum Umformbereich (9) ein die Bewegung des Trennkolbens (15) vor Erreichen des Umformbereiches (9) begrenzender Anschlagkörper (25) vorgesehen ist, der sich an einem eine erste Haltefläche bildenden Absatz (23) an der Innenwand des Zylinderrohres (1) abstützt, **dadurch gekennzeichnet, dass** der Anschlagkörper ein steifes Bauelement ist und die Form einer ebenen Platte aufweist, die am Umfang (27) eine ballige, konvexe Wölbung besitzt oder dass als Anschlagkörper ein Ringkörper (31) kreisrunden Querschnittes vorgesehen ist, wobei der in die Innenwand des Zylinderrohres (1) eingearbeitete, die erste Haltefläche bildende Absatz (23) eine gewölbte Teilfläche eines Sitzes (33) für den Ringkörper (31) bildet und dass um die Wölbung der Platte oder des Ringkörpers (31) herum jeweils die Wand des Zylinderrohres (1) bei der Bildung des Verschlußteiles (7) verformt wird, um die im Umformbereich (9) liegende zweite Haltefläche auszubilden.

2. Kolbenspeicher nach Anspruch 1, **dadurch gekennzeichnet, dass** die ebene Platte (25) mit zumindest einem Durchbruch (29) als Durchlaß für im betreffenden Arbeitsraum (5) befindliches Arbeitsmedium vorgesehen ist.

## Claims

1. Piston store with a store housing in the form of a cylinder pipe (1), in which a separating piston (15) separating two working chambers (5 and 6) from each other can be displaced in an axial direction within a piston stroke area (19) of the cylinder pipe (1), the same being closed at both axial ends by a closure part (7), of which at least one is created by deforming a deformation (9) adjacent to the piston stroke area (19) of the wall of the cylinder pipe (1) in the way of a single piece, whereby an abutment body (25) limiting the movement of the separating piston (15) prior to the same reaching the deformation area (9) is envisaged inside the cylinder pipe (1) at the point of transition between the piston stroke area (19) and the deformation area (9), the same being supported by a shoulder (23) on the inside wall of the cylinder pipe (1) forming a first holding surface, **characterised in that** the abutment body is a rigid construction element and comprises the shape of a flat plate equipped with a spherical convex bead around its circumference (27), or **in that** an annular body (31) with a circular cross-section is envisaged as an abutment body, whereby the shoulder (23) forming the first holding surface provided on the inside wall of the cylinder pipe (1) forms a beaded part surface of a seat (33) for the annular body (31), and **in that** the wall of the cylinder pipe (1) around the beading of the plate or the annular body (31) is deformed by forming a closure part (7) in order to form the second holding surface positioned in the deformation area (9).

2. Piston store according to Claim 1, **characterised in that** the flat plate (25) is equipped with at least one through passage (29) as an outlet for a working medium located in the relevant working chamber (5).

## Revendications

1. Accumulateur à piston comprenant un carter d'accumulateur sous la forme d'un tube cylindrique (1) dans lequel un piston de séparation (15), qui sépare l'une de l'autre deux chambres de travail (5 et 6), peut se déplacer dans la direction axiale, à l'intérieur d'une plage de course de piston (19) du tube cylindrique (1), qui est fermé aux deux extrémités axiales par une partie de fermeture (7) dont l'une au moins est réalisée par déformation d'une zone de formage (9) raccordée à la plage de course de piston (19) de la paroi du tube cylindrique (1) en étant ainsi formée d'un seul tenant avec cette paroi, accumulateur dans lequel à l'intérieur du tube cylindrique (1), à l'emplacement de la transition entre la plage de course de piston (19) et la zone de formage (9), est prévu un corps de butée (25) qui limite le mouvement du piston de séparation (15) avant d'atteindre la zone de formage (9), et s'appuie sur un décrochement (23) de la paroi intérieure du tube cylindrique (1), qui forme une première surface de retenue,
**caractérisé en ce que** le corps de butée est un élément de construction rigide et présente la forme d'une plaque plane qui possède sur la périphérie (27) une courbure convexe, bombée, ou bien il est prévu en guise de corps de butée, un corps annulaire (31) de section transversale circulaire, le décrochement (23) qui est usiné dans la paroi intérieure du tube cylindrique (1) et réalise la première surface de retenue, formant une surface partielle courbe d'un siège (33) pour le corps annulaire (31), et **en ce que** dans chaque cas la paroi du tube cylindrique (1) est déformée autour de la courbure de la plaque ou du corps annulaire (31) lors de la formation de la partie de fermeture (7), en vue de réaliser la deuxième surface de retenue située dans la zone de formage (9).

2. Accumulateur à piston selon la revendication 1,
**caractérisé en ce que** la plaque plane (25) est prévue avec au moins une ouverture de passage (29) en tant que passage pour du fluide de travail se trouvant dans la chambre de travail (5) considérée.
